# EUROPÄISCHE PATENTSCHRIFT

(11) **EP 0 428 664 B1**
(45) Veröffentlichungstag und Bekanntmachung des Hinweises auf die Patenterteilung: **28.04.1993**
(21) Anmeldenummer: 90908198.6
(22) Anmeldetag: 28.05.1990
(51) Int. Cl.: E04D 3/36, E04F 13/08

(54) **BEFESTIGUNGSELEMENT ZUR FIXIERUNG VON ISOLIERBAHNEN UND/ODER -PLATTEN AUF EINEM FESTEN UNTERBAU**
FASTENING ELEMENT FOR SECURING INSULATING STRIPS AND/OR INSULATING BOARDS TO A SOLID SUBSTRUCTURE
ELEMENT DE FIXATION POUR FIXER DES BANDES ET/OU DES PLAQUES ISOLANTES SUR UNE INFRASTRUCTURE MASSIVE

(30) Priorität: 09.06.1989 AT 1428/89
(43) Veröffentlichungstag der Anmeldung: 29.05.1991
(73) Patentinhaber: SFS Stadler Holding AG, CH-9435 Heerbrugg (CH)
(72) Erfinder: KLUSER, Remo, CH-9450 Altstätten (CH)
(86) Internationale Anmeldenummer: EP9000854
(87) Internationale Veröffentlichungsnummer: WO9015206

(56) Entgegenhaltungen:
- DE-U- 8 908 118
- FR-A- 2 400 599
- FR-A- 2 620 175
- GB-A- 1 499 224
- US-A- 2 376 936

## Beschreibung

Die Erfindung betrifft ein Befestigungselement zur Fixierung von Isolierbahnen und/oder -platten auf einem festen Unterbau, mit einer großflächigen Unterlegscheibe und einem rohrförmigen Fortsatz zum Durchtritt und zur Führung eines in den festen Unterbau eingreifenden Befestigers.

Solche Befestigungselemente werden zum Befestigen von Isoliermaterialien auf festen Untergrund eingesetzt, so z.B. bei der Befestigung von Isolierplatten auf Dächern. Wenn Materialien auf einem Dach transportiert werden müssen, kann es vorkommen, daß beispielsweise ein Arbeiter auf eine Unterlegscheibe oder in deren näheren Umgebung auftritt, oder daß ein Fahrzeug oder Werkzeuge über die Unterlegscheibe hinwegfahren. Derart örtlich begrenzte Kräfte können dazu führen, daß das freie Ende des Befestigers durch die aufgebrachte Abdichtung hindurchstößt, oder daß die Unterlegscheibe die auf dem Isoliermaterial aufgebrachte Dachbahn durchstößt.

Es ist bereits ein Befestigungselement bekannt geworden (FR-A-2 620 175), bei welchem eine Schraube mit einem Schraubenkopf in einen rohrförmigen Fortsatz eingesetzt ist. Der unmittelbar in Richtung zum Schraubenschaft an den Schraubenkopf anschliessende Bund greift in eine Rille am unteren Ende des rohrförmigen Fortsatzes ein und außerdem sind radial nach innen gerichtete Nasen um 120° versetzt zueinander angeordnet, welche jeweils an jeder zweiten Begrenzungsfläche eines Sechskantkopfes angreifen. Es wird dadurch einerseits eine Verdrehsicherung zwischen dem Schraubenkopf und somit der Schraube und dem rohrförmigen Fortsatz geschaffen und andererseits eine Verriegelung gegen eine axiale Bewegung zwischen der Schraube und dem rohrförmigen Fortsatz. Bei einer solchen Ausgestaltung wäre es wohl denkbar, daß die Schraube bei einer entsprechenden Krafteinwirkung auf den rohrförmigen Fortsatz teleskopartig in den rohrförmigen Fortsatz eindringen kann, wobei die aufgebrachte Abdichtung trotzdem nicht durchstoßen wird. Wenn jedoch der Schraubenkopf einmal durch diese axiale Belastung aus seiner Verankerung am unteren Ende des rohrförmigen Fortsatzes herausgedrückt wird, kann sich dieser nicht wieder selbsttätig in diese Lage zurückbewegen, und es wird sich daher schon bei der geringsten Verdrehung zwischen dem rohrförmigen Fortsatz und dem Befestiger eine Befestigungsstelle ergeben, welche tiefer liegt als die benachbarten Befestigungselemente.

Es wurde auch schon eine Ausführung vorgeschlagen (GB-A-1 499 224), bei der an der relativ großflächigen Unterlegscheibe ein rohrförmiger Fortsatz angeordnet ist, in welchem eine Schraube eingesetzt ist. Der Kopf dieser Schraube liegt dabei innerhalb dieses rohrförmigen Fortsatzes und ist gegenüber der Oberseite der Unterlegscheibe relativ weit versenkt angeordnet, so daß sich die erforderliche Schraubenlänge wesentlich verkürzt. Die Dicke der zu befestigenden Isoliermaterialien kann daher durch das Zusammenwirken der Länge des rohrförmigen Fortsatzes und der Länge der Schraube überbrückt werden. In diesem Zusammenhang ist es auch schon bekannt geworden, die Unterlegscheibe und den rohrförmigen Fortsatz aus zwei getrennten Teilen zu fertigen. Bei beiden bekannten Ausgestaltungen besteht die Möglichkeit, daß sich das gesamte Befestigungselement bei entsprechender Belastung teleskopartig ineinanderschieben kann, also z.B. dann, wenn eine Person auf die Unterlegscheibe auftritt.

Nachteilig bei den bekannten Ausführungen ist es aber, daß je nach Dicke der Isolierbahnen und/oder -platten und insbesondere bei unterschiedlicher Dicke der Isolierbahnen auf einem Dach eine Vielzahl verschiedener Längen von Befestigern, also in der Regel Schrauben, benötigt wird, da bei der bisherigen Ausführung der Schraubenkopf am Grund des Innenraumes des rohrförmigen Fortsatzes zur Anlage kommen muß, da der rohrförmige Fortsatz und die Unterlegscheibe gegen die Oberseite der Isolierbahn angepreßt werden müssen. Wenn es gleichgültig ist, wie weit eine solche Schraube in den festen Unterbau eingeschraubt wird, spielt dies weniger eine Rolle. Wenn der feste Unterbau beispielsweise aus Betonplatten oder aus Holz mit einer Sichtverschalung besteht, dann können diese Schrauben nicht beliebig weit in diesen Unterbau eingedreht werden.

Die Erfindung hat sich daher zur Aufgabe gestellt, ein Befestigungselement zu schaffen, mit welchem in einem relativ großen Bereich ein Ausgleich bezüglich der Dicke der Isolierbahnen möglich ist, wobei trotzdem eine teleskopartige Bewegung zwischen Befestiger und rohrförmigem Fortsatz stattfinden und die Einsetztiefe des Befestigers in den Unterbau stets gleich groß bleiben kann.

Erfindungsgemäß wird dies dadurch erreicht, daß der Befestiger an seinem einen Endbereich eine oder mehrere wellenförmige Ausbuchtung(en) aufweist und mit diesem Ende in eine vorbereitete Bohrung im festen Unterbau einschlagbar ist, daß der in den rohrförmigen Fortsatz hineinragende Endbereich des Befestigers mit einem Gewinde versehen ist, und daß eine Schraubenmutter in den Innenraum des rohrförmigen Fortsatzes einführbar und auf diesen Endbereich des Befestigers aufschraubbar ist.

Es wird also bei der erfindungsgemäßen Ausführung keine Schraube mit einem Schraubenkopf mehr eingesetzt, sondern ein Befestiger, der in den Innenraum des rohrförmigen Fortsatzes hineinragt und dort durch eine auf diesen aufgedrehte Schraubenmutter fixiert wird. Dadurch ist es möglich, die als Verriegelungselement wirkende Schraubenmutter so zu plazieren, daß der rohrförmige Fortsatz und somit auch die großflächige Unterlegscheibe in einer Stellung fixiert sind, bei der sie an der Oberseite der Isolierbahnen und/oder -platten angepreßt sind. Der entsprechende Endbereich des Befestigers wird daher je nach Dicke der Isolierbahnen und/oder -platten mehr oder weniger weit in den rohrförmigen Fortsatz hineinragen, wobei eben durch die besondere Ausbildung jederzeit ein Nachspannen bzw. Neueinstellen möglich wäre. Der Befestiger, der durch Einschlagen in eine Bohrung in den Unterbau eingesetzt wird, kann also immer um das gleiche Maß in den Unterbau eingeschlagen werden. Ob nun die Isolierbahnen über das ganze Dach gleich dick sind, oder ob sie beispielsweise zu einem Randbereich hin keilförmig dünner werden, spielt dabei keine Rolle mehr; es können praktisch immer die gleich langen Befestiger eingesetzt werden, obwohl sie nicht weiter in den Unterbau eingeschlagen werden müssen. Die Länge des rohrförmigen Fortsatzes reicht aus, um diese Dickenunterschiede auszugleichen und trotzdem eine teleskopartige Bewegung zwischen dem rohrförmigen Fortsatz und dem Befestiger zu ermöglichen.

Durch die besondere Ausbildung des Befestigers an seinem Einschlagende eignet er sich in hervorragender Weise für den erfindungsgemäßen Einsatzzweck. Es kann hier eine Bohrung vorbereitet werden, welche gegenüber dem entsprechenden Ende des Befestigers engpassend ausgeführt ist. Durch die wellenförmige Ausbuchtung wird beim Einschlagen des Befestigers der einzuschlagende End bereich zwangsläufig deformiert, und zwar dadurch, daß dieser praktisch wieder die ursprüngliche zylindrische Gestalt annimmt, so daß durch diese form- und kraftschlüssige Verbindung eine optimale Ausreißsicherheit gewährleistet wird. Es ist zwar eine Art Nagel mit einer wellenförmigen Ausbuchtung bekannt (US-A-2 376 936), jedoch ist dieser Nagel nicht zum Einsatz in vorbereitete Bohrungen vorgesehen. Außerdem ist dieser Nagel in üblicher Weise mit einem Kopf versehen, so daß er für die erfindungsgemäße Anwendung nicht einsetzbar wäre.

Es ist aber auch eine konstruktiv einfache Ausführung, wenn der in den rohrförmigen Fortsatz hineinragende Endbereich des einschlagbaren Befestigers mit einem Gewinde versehen ist und die Verriegelung durch die in den Innenraum des rohrförmigen Fortsatzes einführbare Schraubenmutter erfolgt. Es ist dann möglich, die Schraubenmutter je nach Bedarf mehr oder weniger weit anzuziehen, um je nach Dicke der Isolierbahnen die ordnungsgemäße Auflage der Unterlegscheibe auf der Oberseite der Isolierbahnen zu bewerkstelligen.

Weitere erfindungsgemäße Merkmale und besondere Vorteile werden in der nachstehenden Beschreibung anhand der Zeichnungen noch näher erläutert. Es zeigen:
Fig. 1 einen Schnitt durch einen festen Unterbau mit aufgelegter Isolierbahn und einem erfindungsgemässen Befestigungselement;
Fig. 2 einen Schnitt durch den rohrförmigen Fortsatz mit eingesetztem Befestiger, gegenüber Fig. 1 vergrössert dargestellt;
Fig. 3 die gleiche Darstellung wie Fig. 2, wobei jedoch der Befestiger mit seinem einen Endbereich weiter in den rohrförmigen Fortsatz hineinragt;
Fig. 4 und 5 in Seitenansicht und Draufsicht eine besondere Ausführungsform einer auf den Befestiger aufsetzbaren Schraubenmutter;
Fig. 6 eine vergrösserte Darstellung eines Befestigers, wie er bei den Ausführungen nach den Fig. 1 bis 3 eingesetzt ist;
Fig. 7 einen Schnitt durch ein erfindungsgemässes Befestigungselement;
Fig. 8 eine Draufsicht auf einen Teilbereich des Befestigungselementes, wobei bei dieser Ausführung eine Verdrehsicherung durch die auf den Befestiger aufgesetzte Schraubenmutter erzielt werden soll.

In Fig. 1 ist ein Ausführungsbeispiel dargestellt, wie Isolierbahnen 1 auf einem festen Unterbau 2 befestigt werden. Es wird dazu ein Befestigungselement verwendet, welches eine grossflächige Unterlegscheibe 3 mit einem rohrförmigen Fortsatz 4 aufweist. Mittels eines Befestigers 5, der in den festen Unterbau 2 eingesetzt ist, wird über den rohrförmigen Fortsatz 4 die grossflächige Unterlegscheibe 3 an die Oberfläche 6 der Isolierbahn 1 angedrückt. Die Unterlegscheibe 3 und der rohrförmige Fortsatz 4 sind zweckmässig aus getrennten Teilen gefertigt und können daher auch aus verschiedenen Materialien gebildet sein. Allein schon aus Gründen der Vormagazinierung ist es zweckmässig, lediglich den Befestiger 5 und den rohrförmigen Fortsatz 4 gemeinsam zu magazinieren und die Unterlegscheibe 3 getrennt zu stapeln. Da der freie Endbereich des Befestigers 5 in den Innenraum des rohrförmigen Fortsatzes 4 hineinragt, ist eine teleskopartige Verschiebung zwischen dem rohrförmigen Fortsatz 4 und dem entsprechenden Endbereich des Befestigers 5 möglich, so dass Trittbelastungen auf die Unterlegscheibe 3 ohne Probleme abgefangen werden können.

Der Unterbau 2 in der Darstellung nach Fig. 1 besteht aus einer Betonplatte. In dieser Betonplatte werden Bohrungen 7 angebracht, in welche dann die Befestiger 5 mit ihren Enden 8 eingeschlagen werden. Bei dieser speziellen Ausführung des Befestigers 5 hat das Einschlagende 8 eine im wesentlichen glatte Oberfläche, jedoch wenigstens eine Ausbuchtung 9, wobei diese Ausbuchtung 9 eine ausreichende form- und kraftschlüssige Halterung im aus Beton gefertigten Unterbau 2 bietet. Durch einen Anschlagbund 10 ist gewährleistet, dass das Einschlagende 8 stets in der gleichen Tiefe in die Bohrung 7 eingeschlagen wird, was gerade bei einem relativ dünnwandigen Betonunterbau von besonderer Bedeutung ist. Durch eine solche Ausgestaltung kann Befestiger 5 also direkt in einen aus Beton gebildeten Unterbau 2 eingeschlagen werden.

Die erfindungsgemässe Ausgestaltung des Befestigungselementes ist also überall dort von wesentlicher Bedeutung, wo nur eine bestimmte Einschraub- oder Einschlagtiefe des Befestigers möglich oder erwünscht ist, wobei im wesentlichen trotzdem immer die gleich langen Befestiger 5 eingesetzt werden können, da sie eben mehr oder weniger weit in den rohrförmigen Fortsatz 4 hineinragen können. Zur Verwirklichung dieser Aufgabe ist in den in den Innenraum 11 des rohrförmigen Fortsatzes 4 hineinragenden Endbereich 12 des Befestigers 5 ein den Befestiger 5 umgreifendes Verriegelungselement in Form einer Schraubenmutter aufdrehbar.

Der in den rohrförmigen Fortsatz 4 hineinragende Endbereich 12 des Befestigers 5 ist mit einem Gewinde 13 versehen. Eine Schraubenmutter 14 ist durch den Innenraum 11 des rohrförmigen Fortsatzes 4 einführbar und kann auf den Endbereich 12 des Befestigers 5 aufgeschraubt werden.

Aus Fig. 3 ist ersichtlich, dass ein spezielles Werkzeug 15 zum Anziehen der Schraubenmutter 14 vorgesehen werden kann, wobei dieses Werkzeug 15 einen entsprechenden Aufnahmeraum 16 für den überstehenden Bereich des Endbereiches 12 des Befestigers 5 aufweist. Bei dieser Ausführung der Schraubenmutter 14 als Sechskantschraube muss das Werkzeug die Seitenbereiche dieser Schraubenmutter 14 übergreifen können. Wenn hingegen eine Ausführung einer Schraubenmutter 14 verwendet wird, wie sie in den Fig. 4 und 5 dargestellt ist, kann entweder die Schraubenmutter 14 in grösserer Dicke ausgeführt werden oder aber der rohrförmige Fortsatz 4 schlanker konstruiert sein. Bei dieser Ausführung einer Schraubenmutter 14 nach den Fig. 4 und 5 sind achsparallel abstehende Angriffselemente 17 vorgesehen, an welchen ein entsprechendes Werkzeug zum Verdrehen dieser Schraubenmutter 14 angesetzt werden kann.

In diesem Zusammenhang ist es auch vorteilhaft, wenn eine Verdrehsicherung für die Schraubenmutter 14 gegeben ist, und zwar so, dass die Schraubenmutter 14 verdrehsicher im rohrförmigen Fortsatz 4 gehalten wird. Es kann dies beispielsweise dadurch erreicht werden (siehe Fig. 7 und 8), dass eine vorzugsweise mehreckige Aussenbegrenzung der Schraubenmutter 14 annähernd dem Querschnitt des Innenraumes 11 des rohrförmigen Fortsatzes 4 entspricht. Beim Eindrehen der Schraubenmutter 14 wird dadurch der rohrförmige Fortsatz 4 mitgedreht, oder aber es kann der rohrförmige Fortsatz 4 mit einem entsprechenden Werkzeug, z.B. einem Sechskantschlüssel, gedreht werden, wobei sich dann eben die Schraubenmutter 14 durch die formschlüssige Verbindung mitdreht. Durch die relativ grosse Oberfläche des rohrförmigen Fortsatzes 4 hat dieser bereits gegenüber dem diesen umgebenden Isoliermaterial eine grosse Reibungsoberfläche, so dass eine gewisse Verdrehsicherheit gegeben ist. Es ist aber zweckmässig, den rohrförmigen Fortsatz 4 gegenüber der grossflächigen Unterlegscheibe 3 zusätzlich verdrehsicher zu arretieren, so dass eine sichere Lösehemmung für die Schraubenmutter 14 gegeben ist. Eine Ausführungsvariante ist in den Fig. 7 und 8 gezeigt. Es ist hier zur Aufnahme des Abschlussrandes 18 des rohrförmigen Fortsatzes 4 eine entsprechende Vertiefung in der Unterlegscheibe 3 vorgesehen, wobei die Form des Abschlussrandes 18 und der Vertiefung in der Unterlegscheibe 3 gleich ausgeführt sind. Bei der gezeigten Ausführung ist eine sechseckige Form gewählt worden. Es ist somit auch eine Verdrehsicherheit zwischen dem rohrförmigen Fortsatz 4 und der Unterlegscheibe 3 gewährleistet, so dass durch die grosse, dadurch entstandene Reibung mit Sicherheit ein Lösen der Schraubenmutter 14 verhindert werden kann. Im Rahmen der Erfindung ist es möglich, auch andere Konstruktionsmassnahmen einzusetzen, um eine Verdrehsicherung zwischen dem rohrförmigen Fortsatz 4 und der Unterlegscheibe 3 zu erzielen. So könnte beispielsweise der Abschlussrand 18 ellipsenförmig, dreieckig oder mehreckig ausgeführt oder mit Vorsprüngen ausgebildet werden, die dann in entsprechende Vertiefungen oder Ausnehmungen der Unterlegscheibe 3 eingreifen. Auch die Ausführung der rohrförmigen Hülse 4 kann in beliebigem Querschnitt gestaltet werden, und zwar jeweils in Anpassung an die Aussenkontur der Schraubenmutter 14, wobei die Schraubenmutter 14 natürlich nicht umfangsgeschlossen an der Innenwandung der rohrförmigen Hülse 4 anliegen muss, um die Verdrehsicherheit zu bewirken.

Durch die vorliegende Erfindung ist also die Möglichkeit geschaffen worden, bei der Befestigung von Isolierbahnen und/oder -platten auf einem festen Unterbau im wesentlichen überall gleich lange Befestiger einsetzen zu können, obwohl diese jeweils in einer konstanten Tiefe in den Unterbau 2 eingeschlagen werden. Durch die relativ einfachen konstruktiven Massnahmen ist also eine optimale Möglichkeit geschaffen worden, die sich insbesondere bei Schrägdächern, wo der von Isolierbahnen und/oder -platten gebildete Dämmstoff keilförmig ausläuft, bestens bewährt. Es ist also immer eine Einstellung von oben her, d.h. durch den rohrförmigen Fortsatz, möglich.

## Patentansprüche

1. Befestigungselement zur Fixierung von Isolierbahnen und/oder -platten (1) auf einem festen Unterbau (2), mit einer großflächigen Unterlegscheibe (3) und einem rohrförmigen Fortsatz (4) zum Durchtritt und zur Führung eines in den festen Unterbau eingreifenden Befestigers (5), **dadurch gekennzeichnet**, daß der Befestiger (5) an seinem einen Endbereich eine oder mehrere wellenförmige Ausbuchtung(en) (9) aufweist und mit diesem Ende in eine vorbereitete Bohrung im festen Unterbau einschlagbar ist, daß der in den rohrförmigen Fortsatz (4) hineinragende Endbereich des Befestigers (5) mit einem Gewinde (13) versehen ist, und daß eine Schraubenmutter (14) in den Innenraum (11) des rohrförmigen Fortsatzes (4) einführbar und auf diesen Endbereich (12) des Befestigers (5) aufschraubbar ist.

2. Befestigungselement nach Anspruch 1, dadurch gekennzeichnet, daß der Befestiger (5) anschließend an den in den festen Unterbau einsetzbaren Abschnitt (8) einen Anschlagbund (10) aufweist.

3. Befestigungselement nach Anspruch 1, dadurch gekennzeichnet, daß eine mehreckige Außenbegrenzung der Schraubenmutter (14) annähernd dem Querschnitt des Innenraumes (11) des rohrförmigen Fortsatzes (4) entspricht.

4. Befestigungselement nach den Ansprüchen 1 bis 3, dadurch gekennzeichnet, daß die das Verriegelungselement bildende Schraubenmutter (14) mit achsparallel abstehenden Angriffselementen (17) für ein Werkzeug versehen ist.

## Claims

1. A fastening element for fixing insulation sheets and/or plates (1) on a fixed substructure (2), comprising a large area washer (3) and a tubular extension (4) for the passage through and guiding of a fastener (5) engaging in the fixed substructure, characterised in that one end region of the fastener (5) has one or more wave-like bulge(s) (9) and this end may be knocked into a prepared bore in the fixed substructure, in that the end region of the fastener (5) projecting into the tubular extension (4) is provided with a thread (13), and in that a screw nut (14) may be inserted into the interior (11) of the tubular extension (4) and may be screwed on to this end region (12) of the fastener (5).

2. A fastening element according to claim 1, characterised in that the fastener (5) has a stop flange (10) adjoining the section (8) which is insertable into the fixed substructure.

3. A fastening element according to claim 1, characterised in that a polygonal exterior limitation of the screw nut (14) approximately corresponds to the cross-section of the interior (11) of the tubular extension (4).

4. A fastening element according to claims 1 to 3, characterised in that the screw nut (14) constituting the locking element is provided with axially parallel projecting attachment elements (17) for a tool.

## Revendications

1. Elément de fixation servant à fixer des bandes ou des plaques isolantes (1) sur une infrastructure rigide (2), comportant une rondelle (3) de grande dimension et un prolongement tubulaire (4) servant de passage et de guidage à une attache (5) en prise avec l'infrastructure rigide, caractérisé en ce que l'attache (5) porte sur une de ses parties terminales une ou plusieurs courbures (9) de forme ondulée et est destinée à être enfoncée dans un perçage réalisé au préalable dans l'infrastructure rigide, et en ce que l'autre partie terminale (12) de l'attache (5) qui est engagée dans le prolongement tubulaire (4) est munie d'un filetage (13) sur lequel peut être vissé un écrou (14) logé dans la cavité (11) du prolongement tubulaire (4).

2. Elément de fixation selon la revendication 1, caractérisé en ce que l'attache (5) présente un collet de butée (10) à la limite de la partie (8) enfonçable dans l'infrastructure rigide.

3. Elément de fixation selon la revendication 1, caractérisé en ce que la délimitation extérieure polygonale de l'écrou fileté (14) correspond sensiblement à la section de l'espace interne (11) du prolongement tubulaire (4).

4. Elément de fixation selon une des revendications 1 à 3, caractérisé en ce que l'écrou fileté (14) constituant l'élément de verrouillage est muni de parties dépassantes (17), parallèles à l'axe, permettant la prise d'un outil.
